# EUROPÄISCHE PATENTSCHRIFT

(11) **EP 1 953 108 B1**
(45) Veröffentlichungstag und Bekanntmachung des Hinweises auf die Patenterteilung: **03.04.2013**
(21) Anmeldenummer: 08100780.9
(22) Anmeldetag: 22.01.2008
(51) Int. Cl.: B66B 5/12

(54) **Aufzug und Verfahren zur Überwachung dieses Aufzuges**
Lift and method for surveillance of this lift
Ascenseur et procédé de surveillance de cet ascenseur

(30) Priorität: 02.02.2007 EP 07101660
(43) Veröffentlichungstag der Anmeldung: 06.08.2008
(73) Patentinhaber: Inventio AG, 6052 Hergiswil (CH)
(72) Erfinder: Henneau, Philippe, 8005 Zürich (CH)

(56) Entgegenhaltungen:
- WO-A-2005/105650
- JP-A- 7 315 717
- JP-A- 10 279 233
- JP-A- 11 343 082
- JP-A- 54 067 947

## Beschreibung

Die Erfindung betrifft einen Aufzug und ein Verfahren zur Überwachung des Aufzuges mit einer in einem Aufzugsschacht verfahrbaren Aufzugskabine und einem im Aufzugsschacht verfahrbaren Gegengewicht, wobei Tragmittel die Aufzugskabine und das Gegengewicht verbinden und tragen und eine Antriebseinheit die Tragmittel antreibt.

JP-A-10279233 offenbart einen Aufzug gemäss dem Oberbegriff des Anspruchs 1.

Aus der Schrift DD 290 399 A5 ist eine Hubseilüberwachung bekannt geworden, bei der das Hubseil durch einen ösenförmigen Kontaktrahmen geführt ist. Bei losem bzw. schlaffem Seil erfolgt mittels des Kontaktrahmens eine elektrische Abschaltung des Antriebs.

Die Erfindung, wie sie in den unabhängigen Ansprüchen gekennzeichnet ist, löst die Aufgabe, einen Aufzug und ein Verfahren zur Überwachung dieses Aufzuges zu schaffen, der bzw. das unerlaubtes Anheben der Aufzugskabine bzw. des Gegengewichtes verhindert.

Vorteilhafte Weiterbildungen der Erfindung sind in den abhängigen Patentansprüchen angegeben.

Die durch die Erfindung erreichten Vorteile sind im wesentlichen darin zu sehen, dass insbesondere Modernisierungen von Aufzugsanlagen vereinfacht werden. Die Antriebseinheit ist leicht austauschbar und zudem kann eine Sicherheitseinrichtung zur Überwachung des Tragmittels auf Schlaffheit bzw. unerlaubtes Anheben der Aufzugskabine bzw. des Gegengewichts miteingebaut werden.

Falls das Gegengewicht im Schacht stecken bleibt oder auf den in der Schachtgrube angeordneten Puffer auffährt, wird das gegengewichtsseitige Tragmittel lose bzw. schlaff. Die Traktion des Tragmittels auf der Treibscheibe kann aber trotzdem ausreichend sein, damit die Antriebseinheit die leere oder nur leicht beladene Aufzugskabine anheben kann. Nach der Europäischen Norm EN 81-1 Absatz 9.3 c) darf es nicht möglich sein, die leere Aufzugskabine anzuheben, wenn das Gegengewicht auf den Puffern ruht. Durch Anheben der Aufzugskabine könnten gefährliche Situationen entstehen, bei denen die Traktion nicht mehr ausreicht und die Aufzugskabine zurückfallen bzw. abstürzen würde. In der umgekehrten Laufrichtung ist ein Anheben des Gegengewichtes auch nicht erwünscht.

Die Gefahr des Anhebens der Aufzugskabine bzw. des Gegengewichtes besteht insbesondere bei als Tragmittel dienenden Riemen oder Kunstfaserseilen mit griffigen Laufflächen. Mit der erfindungsgemässen Überwachung des Tragmittels auf Schlaffheit können in Extremsituationen keine gefährlichen Zustände entstehen. Sobald die durch die Aufzugskabine und Gegengewicht erzeugte vertikale Last an der Antriebseinheit nachlässt, wird die Antriebseinheit angehoben. Die vertikale Bewegung der Antriebseinheit wird elektrisch bzw. elektronisch überwacht. Sobald die Antriebseinheit durch Lastminderung angehoben wird, erfolgt eine Abschaltung des Antriebsmotors. Weiter vorteilhaft ist, dass die erfindungsgemässe Überwachungseinrichtung unabhängig von der Art der Antriebseinheit verwendbar ist.

Bei diesem Aufzug mit einer in einem Aufzugsschacht verfahrbaren Aufzugskabine und einem im Aufzugsschacht verfahrbaren Gegengewicht verbinden und tragen Tragmittel die Aufzugskabine und das Gegengewicht, wobei eine Antriebseinheit die Tragmittel antreibt und an der Antriebseinheit mindestens ein als Kraftspeicher wirkendes Federelement vorgesehen ist, das die Antriebseinheit bei einer Entlastung des Tragmittels anhebt und mindestens ein Sensor vorgesehen ist, der die Anhebung der Antriebseinheit feststellt und den Motor der Antriebseinheit abschaltet.

Anhand der beiliegenden Figuren wird die vorliegende Erfindung näher erläutert.

Es zeigen:
Fig. 1
   einen Aufzug mit Aufzugskabine, Gegengewicht und Antriebseinheit,
Fig. 2
   eine aufgehängte Antriebseinheit,
Fig. 3
   eine Antriebseinheit mit der erfindungsgemässen Überwachungseinrichtung und
Fig. 4
   eine Ausführungsvariante einer Umlenkeinheit mit der erfindungsgemässen Überwachungseinrichtung.

Fig. 1 zeigt einen Aufzug 1 mit einer in einem Aufzugsschacht 2 verfahrbaren Aufzugskabine 3. Der Aufzugsschacht 2 wird begrenzt durch Schachtwände 4, eine Schachtgrube 5 und eine Schachtdecke 6. Tragmittel 7 tragen und verbinden die Aufzugskabine 3 mit einem im Aufzugsschacht 2 verfahrbaren Gegengewicht 8. Nicht dargestellt sind Führungsschienen für die Aufzugskabine 3 und das Gegengewicht 8 sowie Stockwerke mit Ein-/Ausgängen. Eine in einem Maschinenraum 13 auf als Kraftspeicher wirkenden Federelementen 22 abgestützte Antriebseinheit 9 treibt die Aufzugskabine 3 und das Gegengewicht 8 an, wobei die Federelemente 22 an einem Baukörper 27 aufliegen. Die Antriebseinheit 9 kann auch auf die Federelemente 22 tragenden Sockeln des Baukörpers 27 angeordnet sein. Die Antriebseinheit 9 besteht aus einer Motoreinheit 14 und aus einer Umlenkeinheit 17, wobei die beiden Einheiten 14,17 mittels Abstandhaltern 23 verbunden sind.

Als Tragmittel 7 kann mindestens ein Stahlseil oder mindestens ein Kunstfaserseil oder mindestens ein Flachriemen oder mindestens ein Zahnriemen oder mindestens ein Längsrippenriemen oder mindestens ein Keilrippenriemen vorgesehen sein. Das Tragmittel 7 ist einenends an einem ersten Tragmittelfixpunkt 10 festgemacht, dann über eine erste Umlenkrolle 11 der Aufzugskabine 3 geführt, dann über eine Treibscheibe 12 der Motoreinheit 14 geführt, dann über eine Ablenkrolle 15 der Motoreinheit 14 geführt, dann über eine zweite Umlenkrolle 16 der Umlenkeinheit 17, dann über eine dritte Umlenkrolle 18 des Gegengewichtes 8 geführt und anderenends an einem zweiten Tragmittelfixpunkt 19 festgemacht. Die gezeigte Tragmittelführung hat eine 2:1 Übersetzung, bei der sich die Aufzugskabine 3 bzw. das Gegengewicht 8 vertikal einen halben Meter bewegt, wenn an der Treibscheibe 12 ein Meter Tragmittel 7 bewegt wird. Andere Übersetzungsverhältnisse wie beispielsweise 1:1 sind auch möglich. In der Schachtgrube 5 ist ein erster Puffer 20 für die Aufzugskabine 3 und ein zweiter Puffer 21 für das Gegengewicht 8 vorgesehen.

Fig. 2 zeigt eine Anordnungsvariante der Antriebseinheit 9. Die Antriebseinheit 9 ist an der Schachtdecke 6 aufgehängt, wobei sich Tragbolzen 24 mittels Muttern 25 an Federelementen 22 abstützen. Die Federelemente 22 wiederum stützen sich an Platten 26 ab, die am Baukörper 27 aufliegen.

Fig. 3 zeigt die Antriebseinheit 9 mit der erfindungsgemässen Überwachungseinrichtung 28 zur Überwachung des unerlaubten Anhebens der Aufzugskabine 3. Die Motoreinheit 14 der Antriebseinheit 9 besteht aus einem Motor 30, der mittels Riemenvorgelege 31 bestehend aus Pulley 32 und Riemen 33 die Treibscheibe 12 antreibt. Die Überwachungseinrichtung 28 besteht aus mindestens einem als Kraftspeicher wirkenden Federelement 22 und mindestens einem Sensor 29, der eine Abstandsveränderung bzw. die Anhebung der Antriebseinheit 9 feststellt.

Fig. 4 zeigt eine Ausführungsvariante der Umlenkeinheit 17 mit der erfindungsgemässen Überwachungseinrichtung 28. Die zweite Umlenkrolle 16 ist von einem Gehäuse 34 umgeben und wird von diesem getragen. Zwischen einer Konsole 35 und dem Gehäuse 34 sind mindestens zwei als Federelemente 22 und als Kraftspeicher wirkende Druckfedern 36 vorgesehen. Als Tragmittel 7 sind zwei Riemen vorgesehen, die das Gegengewicht 8 tragen. Je nach Belastung oder Entlastung der Tragmittel 7 bzw. je nach Tragmittellast federn die Druckfedern 36 mehr oder weniger ein. Bei Normalbetrieb sind die Druckfedern 36 am stärksten eingefedert, bzw. der Abstand A zwischen Gehäuse 34 und Konsole 35 ist am kleinsten. Wird die Tragmittellast kleiner federn die Druckfedern 36 aus bzw. der Abstand A vergrössert sich bzw. die Umlenkeinheit 17 wird angehoben. Liegt beispielsweise das Gegengewicht 8 auf dem zweiten Puffer 21 auf, federn die Druckfedern 36 vollständig aus, bzw. der Abstand A wird am grössten bzw. die Umlenkeinheit 17 wird maximal angehoben. Die maximale Einfederung bzw. der minimale Abstand A wird begrenzt mittels einstellbaren Anschlägen 37. Der Anschlag 37 kann beispielsweise aus einem Gewindebolzen bestehen, der in ein am Gehäuse 34 angeordnetes Gewinde geschraubt ist und mittels einer Gegenmutter gesichert ist.

Die Veränderung des Abstandes A ist mittels des an der Seite des Gehäuses 34 angeordneten Sensors 29 überwachbar. Beispielsweise kann ein elektromechanischer Grenztaster vorgesehen, der auf die maximale Einfederung der Druckfedern 36 eingestellt ist und der bei einer Ausfederung bei beispielsweise 8 mm seinen Schaltzustand ändert. Üblicherweise ist der Schaltkontakt in den Sicherheitskreis des Aufzuges geschaltet. Wenn die Druckfedern 36 ausfedern bzw. das Gehäuse 34 angehoben wird, wird der Motor 30 der Antriebseinheit 9 via Sicherheitskreis abgeschaltet. Als Sensor kann beispielsweise auch ein induktiver Näherungsschalter vorgesehen sein, der auf die maximale Einfederung der Druckfedern 36 eingestellt ist und der bei einer Ausfederung seinen Schaltzustand ändert und den Sicherheitskreis unterbricht und den Motor 30 der Antriebseinheit 9 abschaltet.

Bei der Ausführungsvariante gemäss Fig. 4 sind die Druckfedern 36 zwischen Gehäuse 34 und Konsole 35 angeordnet. In einer weiteren Ausführungsvariante kann je Seite des Gehäuses 34 mindestens eine Druckfeder 36 angeordnet sein, wobei sich die Druckfeder 36 einenends an einem am Gehäuse 34 angeordneten Ausleger und anderenends an der Konsole 35 abstützt. Die Veränderung des Abstandes A ist mittels des an der Seite des Gehäuses 34 angeordneten Sensors 29 überwachbar.

Wie in Fig. 3 gezeigt kann auch bei der Motoreinheit 14 eine Überwachungseinrichtung 28 vorgesehen sein, die ein Aufliegen der Aufzugskabine 3 detektiert. Bei einer aufgehängten Antriebseinheit 9 wie gezeigt in Fig. 2 kann auch eine Überwachungseinrichtung 28 vorgesehen sein, die beispielsweise die Bewegung des Tragbolzens 24 gegenüber der Platte 26 erfasst, wobei das Federelement 22 als Druckfeder ausgebildet ist. Die erfindungsgemässe Überwachungseinrichtung 28 ist für jede Art von Antriebseinheit verwendbar.

Im gezeigten Ausführungsbeispiel der Antriebseinheit 9 mit einer Motoreinheit 14 und einer Umlenkeinheit 17 berechnet sich die totale Druckkraft TSF für beide Druckfedern 36 der Umlenkeinheit 17 wie folgt: $TSF = \left(WDP+\left(NTM⋅WTM⋅LTM\right)\right) ⋅ g$
wobei
WDP = Gewicht der Antriebseinheit 9 auf der Seite der Umlenkeinheit 17, beispielsweise 40-100 kg
WTM = Gewicht des Tragmittels 7 pro m, beispielsweise 200-600 g
NTM = Anzahl Tragmittel 7, beispielsweise 2-12
LTM = Maximale Länge des Tragmittels 7, beispielsweise 60 m g = 9,81 m/s2

Wenn das Gegengewicht 8 am Puffer 21 aufliegt wird TFS = 1000 N bei
WDP = 42 kg
WTM = 0,25 kg
NTM = 4
LTM = 60 m

## Patentansprüche

1. Aufzug mit einer in einem Aufzugsschacht (2) verfahrbaren Aufzugskabine (3) und einem im Aufzugsschacht verfahrbaren Gegengewicht (8), wobei Tragmittel (7) die Aufzugskabine (3) und das Gegengewicht (8) verbinden und tragen und eine Antriebseinheit (9) die Tragmittel (7) antreibt, wobei an der Antriebseinheit (9) mindestens ein als Kraftspeicher wirkendes Federelement (22) vorgesehen ist, das die Antriebseinheit (9) bei einer Entlastung des Tragmittels (7) anhebt,
**dadurch gekennzeichnet, dass**
mindestens ein Sensor (29) vorgesehen ist, der die Anhebung der Antriebseinheit (9) feststellt und den Motor (30) der Antriebseinheit (9) abschaltet.

2. Aufzug nach Anspruch 1,
**dadurch gekennzeichnet,**
**dass** das Federelement (22) eine Druckfeder ist, die die Antriebseinheit (9) anhebt.

3. Aufzug nach Anspruch 1,
**dadurch gekennzeichnet,**
**dass** der Sensor (29) ein Grenztaster ist, der die Anhebung der Antriebseinheit (9) überwacht und den Motor (30) der Antriebseinheit (9) über den Sicherheitskreis des Aufzuges abschaltet.

4. Aufzug nach einem der vorhergehenden Ansprüche,
**dadurch gekennzeichnet,**
**dass** Federelement (22) und Sensor (29) an einer Motoreinheit (14) der Antriebseinheit (9) und/oder an einer Umlenkeinheit (17) der Antriebseinheit (9) angeordnet sind.

5. Aufzug nach Anspruch 4,
**dadurch gekennzeichnet,**
**dass** bei der Umlenkeinheit (17) die totale Druckkraft (TFS) aller Druckfedern (36) (WDP + (NTM·WTM·LTM))·g ist,
wobei
WDP = Gewicht der Antriebseinheit (9) auf der Seite der Umlenkeinheit (17),
WTM = Gewicht des Tragmittels (7) pro m,
NTM = Anzahl Tragmittel (7),
LTM = Maximale Länge des Tragmittels (7) und
g = 9,81 m/s² bedeutet.

6. Verfahren zur Überwachung eines Aufzuges mit einer in einem Aufzugsschacht (2) verfahrbaren Aufzugskabine (3) und einem im Aufzugsschacht verfahrbaren Gegengewicht (8), wobei Tragmittel (7) die Aufzugskabine (3) und das Gegengewicht (8) verbinden und tragen und eine Antriebseinheit (9) die Tragmittel (7) antreibt,
**dadurch gekennzeichnet,**
**dass** eine durch Lastminderung verursachte Anhebung der Antriebseinheit (9) überwacht wird und bei einer Anhebung der Motor (30) der Antriebseinheit (9) abgeschaltet wird.

## Claims

1. Lift having a lift car (3) which can move in a lift shaft (2), and having a counterweight (8) which can move in the lift shaft, wherein supporting means (7) connect and support the lift car (3) and the counterweight (8), and a drive unit (9) drives the supporting means (7), wherein at least one spring element (22), which acts as a force storage means, is provided on the drive unit (9) and raises the drive unit (9) when the supporting means (7) is relieved of load, **characterized in that** at least one sensor (29) is provided, which sensor detects raising of the drive unit (9) and switches off the motor (30) of the drive unit (9).

2. Lift according to Claim 1, **characterized in that** the spring element (22) is a compression spring which raises the drive unit (9).

3. Lift according to Claim 1, **characterized in that** the sensor (29) is a limit switch which monitors the raising of the drive unit (9) and switches off the motor (30) of the drive unit (9) by means of the safety circuit of the lift.

4. Lift according to one of the preceding claims, **characterized in that** the spring element (22) and the sensor (29) are arranged on a motor unit (14) of the drive unit (9) and/or on a deflection unit (17) of the drive unit (9).

5. Lift according to Claim 4, **characterized in that**, in the deflection unit (17), the total pressure force (TFS) of all the compression springs (36) is (WDP+(NTM·WTM·LTM))·g, where
WDP = weight of the drive unit (9) on the side of the deflection unit (17),
WTM = weight of the supporting means (7) per m,
NTM = number of supporting means (7),
LTM = maximum length of the supporting means (7), and g= 9.81 /s².

6. Method for monitoring a lift having a lift car (3) which can move in a lift shaft (2), and having a counterweight (8) which can move in the lift shaft, wherein supporting means (7) connect and support the lift car (3) and the counterweight (8), and a drive unit (9) drives the supporting means (7), **characterized in that** raising of the drive unit (9), which is caused by a reduction in load, is monitored and the motor (30) of the drive unit (9) is switched off when said drive unit is raised.

## Revendications

1. Ascenseur comprenant une cabine d'ascenseur (3) pouvant être déplacée dans une cage d'ascenseur (2) et un contrepoids (8) pouvant être déplacé dans la cage d'ascenseur, des moyens de support (7) reliant la cabine d'ascenseur (3) et le contrepoids (8) et supportant ceux-ci et une unité d'entraînement (9) entraînant les moyens de support (7), au moins un élément de ressort (22) agissant en tant qu'accumulateur d'énergie étant prévu sur l'unité d'entraînement (9), lequel élément de ressort soulève l'unité d'entraînement (9) lorsque le moyen de support (7) est soulagé,
**caractérisé en ce**
**qu'**au moins un capteur (29) est prévu, lequel détecte le soulèvement de l'unité d'entraînement (9) et coupe le moteur (30) de l'unité d'entraînement (9).

2. Ascenseur selon la revendication 1,
**caractérisé en ce que**
l'élément de ressort (22) est un ressort de compression qui soulève l'unité d'entraînement (9).

3. Ascenseur selon la revendication 1,
**caractérisé en ce que**
le capteur (29) est un interrupteur de fin de course qui surveille le soulèvement de l'unité d'entraînement (9) et coupe le moteur (30) de l'unité d'entraînement (9) au moyen du circuit de sécurité de l'ascenseur.

4. Ascenseur selon l'une quelconque des revendications précédentes,
**caractérisé en ce que**
l'élément de ressort (22) et le capteur (29) sont disposés sur une unité de moteur (14) de l'unité d'entraînement (9) et/ou sur une unité de renvoi (17) de l'unité d'entraînement (9).

5. Ascenseur selon la revendication 4,
**caractérisé en ce que**,
dans l'unité de renvoi (17), la force de compression totale (TFS) de tous les ressorts de compression (36) est (WDP + (NTM·WTM·LTM))·g,
où
WDP = poids de l'unité d'entraînement (9) du côté de l'unité de renvoi (17),
WTM = poids du moyen de support (7) par mètre,
NTM = nombre de moyens de support (7),
LTM = longueur maximale du moyen de support (7) et g = 9,81 m/s².

6. Procédé de surveillance d'un ascenseur comprenant une cabine d'ascenseur (3) pouvant être déplacée dans une cage d'ascenseur (2) et un contrepoids (8) pouvant être déplacé dans la cage d'ascenseur, des moyens de support (7) reliant la cabine d'ascenseur (3) et le contrepoids (8) et supportant ceux-ci et une unité d'entraînement (9) entraînant les moyens de support (7),
**caractérisé en ce**
**qu'**un soulèvement, provoqué par une diminution de charge, de l'unité d'entraînement (9) est surveillé et le moteur (30) de l'unité d'entraînement (9) est coupé lors d'un soulèvement.
